# EUROPÄISCHE PATENTSCHRIFT

(11) **EP 2 011 198 B1**
(45) Veröffentlichungstag und Bekanntmachung des Hinweises auf die Patenterteilung: **16.12.2009**
(21) Anmeldenummer: 07723481.3
(22) Anmeldetag: 22.03.2007
(51) Int. Cl.: H01R 33/08

(54) **FASSUNG FÜR ZWEISTIFTLAMPEN**
SOCKET FOR TWO-PIN LAMPS
DOUILLE POUR AMPOULES A BAÏONNETTE

(30) Priorität: 21.04.2006 DE 202006006631 U
(43) Veröffentlichungstag der Anmeldung: 07.01.2009
(73) Patentinhaber: BENDER & WIRTH GMBH & CO., D-58566 Kierspe (DE)
(72) Erfinder: PAPINI, Oris, 58566 Kierspe (DE); WILLNAT, Helmut, 58566 Kierspe (DE)
(74) Vertreter: Patentanwälte Buse, Mentzel, Ludewig
(86) Internationale Anmeldenummer: PCT/EP2007/002524
(87) Internationale Veröffentlichungsnummer: WO 2007/121814

(56) Entgegenhaltungen:
- DE-C1- 19 714 874

## Beschreibung

Die Erfindung betrifft eine Fassung für Zweistiftlampen, insbesondere Halogenlampen, mit einem Fassungsgehäuse, das in seinem Inneren federbelastete Kontakte aufweist, mit Einführöffnungen für die Lampenstifte, mit einer an der Oberseite des Fassungsgehäuses befestigten Hülse, die einen Lampensockel mit einem Flansch aufnimmt, der sich auf dem freien Rand der Hülse abstützt, hierbei berühren nach einer Drehbewegung der Halogenlampe die mit Köpfen versehenen Stifte federnd die Kontakte zur Stromübertragung, wobei bei der Drehbewegung der Lampenflansch gegen den Rand der Hülse gezogen wird. Derartige Fassungen für Zweistiftlampen dienen dazu, die Lampe exakt zur Fassung auszurichten, um so den Strahlungspunkt der Lampe in genau definiertem Abstand von der Fassung zu erhalten. Solche Lampen und Fassungen haben sich in ähnlicher Ausführung auch bewährt. Von Nachteil ist jedoch, dass Verunreinigungen zwischen der Hülse und dem Lampensockel gelangen können, wodurch die Handhabung, insbesondere die Austauschbarkeit derartiger Zweistiftlampen, wesentlich beeinträchtigt wird.

Dokument DE-C-19714874 offenbart eine "Fassung (10) für Zweistiftlampen (16), mit einem Fassungsgehäuse, das in seinem Inneren durch eine Feder (23) belastete Kontakte (24) aufweist, mit an der Oberseite des Fassungsgehäuses vorgesehenen Einführungsöffnungen (18) für Stifte (14) der Zweistiftlampe, mit einer an der Oberseite des Fassungsgehäuses befestigte Hülse (11) zum Aufnehmen eines Lampensockels (15), hierbei berühren nach einer Drehbewegung der Zweistiftlampe die mit Köpfen versehenen Stifte federnd die Kontakte zur Stromübertragung".

Aufgabe der Erfindung ist es daher, eine Fassung der eingangs erwähnten Art so aufzunehmen, dass die erwähnten Nachteile behoben werden, dabei soll die Fassung leicht herzustellen und die Zweistiftlampe leicht einsetzbar und austauschbar sein. Schließlich soll der Abstand zwischen dem Sockelflansch und dem Fassungsgehäuse genau definiert sein.

Diese Aufgabe wird erfindungsgemäß dadurch gelöst, dass die Hülse nach dem Hülseninneren gerichtete Einbuchtungen trägt, die den Lampensockel bei seiner Drehbewegung positionieren, hierbei ist zwischen dem Lampensockel und der Innenwandung der Hülse ein Freiraum vorhanden. Durch die Einbuchtungen entsteht eine Vorausrichtung des Lampensockels, insbesondere auch deswegen, weil die Einbuchtungen selber eine federnde Berührung zu schaffen. Die Einbuchtungen gestatten weiterhin einen genügenden Freiraum zwischen Lampensockel und Hülse, um so selbst nach längerem Gebrauch sicherzustellen, dass keine Oxidationsschicht oder Verunreinigung die Drehbewegung beim Austausch oder Einsetzen der Freistiftlampe behindern. Schließlich ist die Hülse mit den Einbuchtungen leicht herzustellen. Sie erlaubt eine genaue Ausrichtung. Vorteilshafterweise erstreckt sich die Einbuchtung wenigstens auf einem Drittel an der Hülse in deren Längsrichtung. Durch diese Maßnahme wird eine sichere Halterung der Lampe mit ihrem Sockel erreicht, darüber hinaus ist auch ein genügend großer Freiraum geschaffen, um so das Einsetzen oder den Austausch leicht durchführen zu können.

Günstig ist es, wenn die in Achsrichtung der Hülse verlaufenden Einbuchtungen eine Größe von etwa 0,1 - 0,3 mm aufweisen. Auf diese Weise wird sichergestellt, dass keine zu große Materialverformung an der Hülse auftritt und dass auch eine seitliche Positionierung mit kleiner Toleranz gegen ein Verkippen der Lampen od.dgl. möglich ist. Um den Lampensockel zur Hülse hin ist also ein Freiraum.

Bei einem besonderen Ausführungsbeispiel weisen die Hülsen im Bereich der Einbuchtungen am oberen Rand der Hülse Ausschnitte auf, hierbei liegen die Einbuchtungen unterhalb der Ausschnitte. Diese Maßnahme gestattet, dass der eigentliche Rand keine Verformungen aufweist, die durch die Einbuchtung hervorgerufen werden könnten. Vielmehr kann der Rand am äußeren Rand des Lampenflansches sicher angreifen und somit einen genau definierten Abstand aufweisen. Vorteilhafterweise liegt der äußere Rand des Flansches auf dem Hülsenrand auf, um so eine genaue ebene Abstützung zu erhalten.

Günstigerweise trägt die Hülse wenigstens drei an ihrer Innenwandung gleichmäßig verteilt liegende Einbuchtungen, da eine solche Anordnung eine genaue Ausrichtung und genaue Lage des Lampensockels ermöglicht.

Vorteilhaft ist es, wenn die Kontakte zur Stromkontaktierung der Köpfe der Lampenstifte zwei winkelförmige Abbiegungen tragen, die an zwei im Abstand vorgesehenen Bereichen die Köpfe der Lampenstifte hintergreifen. Durch die zwei Angriffsstellen ist eine exakte Ausrichtung der Lampe zum Fassungsgehäuse möglich. Es ist nicht möglich, dass die Lampe verrutscht oder sich verschiebt.

Bei einem besonderen Ausführungsbeispiel der Erfindung ist die Hülse aus einem Bandabschnitt herstellbar, der bereits mit Einbuchtungen versehen ist. Hierdurch vereinfacht sich die Herstellung. Vorteilhafterweise sind die beiden Bandenden durch eine Verkettung aneinander befestigt, um so sicher und schnell eine Hülsenausbildung erzielen.

Damit die Hülse sicher an dem Fassungsgehäuse befestigt werden kann, weist die Hülse an diametral gegenüberliegenden Seiten Verlängerungszungen auf, die das Fassungsgehäuse durchgreifen und auf der Rückseite zur Halterung abgewinkelt sind. Durch die Abwinklung ist gleichzeitig sichergestellt, dass die Hülse dicht auf das Fassungsgehäuse gezogen werden kann, da die Verlängerungszungen mit der gleichen Krümmung wie die Hülse ausgestattet sind, sind im Bereich der Abwinklung am Rand Einkerbungen vorgesehen, durch die einerseits die Abwinklung leicht durchgeführt werden kann, andererseits gibt es auch eine Gewähr, dass die Hülse mit ihren Zungen genügend weit in das Fassungsgehäuse hingeschoben ist.

Um der Fassungshülse einen genügenden Halt an dem Fassungsgehäuse zu geben, ist an seiner Oberseite ein zylindrischer die Stifteinführungsöffnungen aufweisender Vorsprung angeordnet, dessen Außendurchmesser gleich dem Innendurchmesser der Hülse ist. Durch einfaches Aufsetzen ist also eine erste Festlegung der Hülse am Fassungsgehäuse erreicht. Nach der Befestigung ist die Hülse beim Einführen der Lampe gegen ein Verschieben gesichert.

Besonders vorteilhaft ist es, wenn der zylinderische Vorsprung als Verlängerung einen rippenartigen Ansatz trägt, der als Halbkreis den Vorsprung verlängert. Durch diesen Halbkreis entsteht beim Einführen der Zweistiftlampe ein Anschlag, wodurch es leichter möglich ist, die Stifte der Lampe in die Einführungsöffnungen zu bewegen, um so dann die Drehbewegung der Lampe durchführen zu können.

Vorteilhafterweise sind auf der Unterseite des Fassungsgehäuses ein von den Kontakten zu der Außenseite des Gehäuses sich erstreckender Führungskanal vorgesehen. Durch diese Maßnahme kann die Verdrahtung, ohne dass Teile der Verdrahtung eingeklemmt werden, vom Fassungsgehäuse wegbewegt werden.

Auf der Zeichnung ist der Erfindungsgegenstand in einem Ausführungsbeispiel dargestellt und zwar zeigen:
- Fig. 1: eine Lampenfassung in perspektivischer Darstellung,
- Fig. 2: eine Zweistiftlampe in Seitenansicht,
- Fig. 3: in Draufsicht die Lampenfassung,
- Fig. 4: die Unteransicht der Lampenfassung,
- Fig. 5: einen Kontakt in perspektivischer Darstellung,
- Fig. 6: einen Kontakt mit Lampenstift in Draufsicht,
- Fig. 7: in perspektivischer Darstellung eine Hülse
und
- Fig. 8: einen Schnitt durch die Hülse nach Fig. 7.

Die in Fig. 1 dargestellte Lampenfassung 10 weist ein Fassungsgehäuse 11 auf, aus dem Anschlussleitungen 12 herausgeführt sind und zwar über einen Führungskanal 13 an der Unterseite des Fassungsgehäuses.

Auf der Oberseite des Fassungsgehäuses 11 ist eine Hülse 14 angeordnet. Diese Hülse ist über Befestigungszungen 41 am Fassungsgehäuse 11 befestigt. Am Umfang der Hülse sind vier Materialeinbuchtungen 16 angeordnet. Diese Einbuchtungen sind etwa 0,1 mm bis 0,3 mm nach dem Hülseninneren gerichtet, hierdurch verringert sich der freie Innendurchmesser der Hülse um 0,2 mm bis 0,6 mm.

Über den Einbuchtungen 16 sind noch Aussparungen 17 vorgesehen, durch die der obere Rand 15 der Hülse teilweise unterbrochen ist.

In das Lampengehäuse 11 wird eine Zweistiftlampe 18 eingesetzt. Diese ist mit einem Lampensockel 19 versehen, der in die Hülse geschoben wird. Hierbei ist der Außendurchmesser des Lampensockels 19 so groß, dass er von den Einbuchtungen 16 in der Hülse vorpositioniert wird. Der Lampensockel hat zur Hülse hin einen Freiraum. An der Oberseite des Lampensockels ist ein Flansch 20 vorgesehen. Der Flansch 20 begrenzt die Einführrichtung durch Berührung des oberen Rand 15 der Hülse 14. Oberhalb des Lampensockels ist strichpunktiert der Glaskörper 22 der Zweitstiftlampe befestigt. An der Unterseite des Lampensockels sind die Lampenstifte 23 vorgesehen, die an ihrem freien Ende einen Kopf 24 tragen.

Wie aus Fig. 3 hervorgeht, greifen die Lampenstifte mit dem Kopf 24 in Einführungsöffnungen 26 des Fassungsgehäuses 11 ein. Bei einer Drehbewegung entlang dem Drehbereich 27 gelangen die Stifte gegen dessen Ende 28. Hierbei weist der Drehbereich 27 eine Breite auf, die geringer ist als der Durchmesser des Kopfes 24, aber größer als der Durchmesser der Stifte 23 ist, mit anderen Worten der Kopf 24 der Lampenstifte hintergreift die Bewegungsbahn 27 und dessen Ende 28.

Auf der Oberseite ist das Fassungsgehäuse 11 noch mit einem zylindrischen Verlängerungsvorsprung 29 ausgestattet. Dieser Verlängerungsvorsprung geht in eine Verlängerungsrippe 31 über, wobei diese jedoch sich nur auf dem halben zylindrischen Vorsprung 29 erstreckt.

Wie aus Fig. 3 noch zu erkennen ist, sind zwei Befestigungsöffnungen 25 am Fassungsgehäuse 11 vorgesehen, über die die Lampenfassung auf einem Träger befestigbar ist (nicht dargestellt). Außerdem ist auf der Oberseite noch eine Einsetzmarkierung 31 und eine Arbeitsstellung 32 für die Lampe dargestellt. Diese Maßnahmen dienen dazu, um die Zweistiftlampe beim Einführen in die Hülse genau ausrichten zu können. Über die Einsetzmarkierung 31 ist genau feststellbar, wenn die Köpfe 24 der Lampenstifte genau zu den Einführungsöffnungen 26 ausgerichtet sind. Die Arbeitsstellung 32 gibt dann nach Drehung der Zweistiftlampe innerhalb der Hülse die Endstellung der Lampe an. Diese ist besonders wichtig, falls eine bestimmte Strahlseite oder Ausrichtseite der Lampe vorhanden sein muss.

Auf der Rückansicht des Fassungsgehäuses gemäß Fig. 4 ist zu erkennen, dass das Fassungsgehäuse in Kammern 37 angeordnete Kontakte 33 trägt, die zur Kontaktierung mit den Lampenstiften dient. Ein Kontakt ist in Fig. 5 dargestellt. Er ist winkelförmig aufgebaut. Er weist eine Seitenabbiegung 34 und eine Kopfabbiegung 35 auf. Die Enden des Kontaktes 33 sind mit 39 bezeichnet. Diese Enden werden über Federn 36 gegen Anschläge 38 gedrückt.

Wie aus Fig. 4 zu erkennen ist, ragen die Seitenabwinklungen 34 und die Kopfabwinklung 35 in den Endbereich 28 sowie in den Drehbereich 27 der Stifte. In der Endstellung 28 des Kopfes 24 der Stifte 23 ist der Kopf hinter der Seitenabbiegung 34 und der Kopfabbiegung 35 angeordnet. Hierbei ist dann der Kopf mit dem Stift tief in das Innere der Kammer 37 gezogen, so dass der Lampensockel tief in die Hülse hineingezogen wird und mit seinem äußeren Rand 21 auf den Rand 15 der Hülse zu liegen kommt. Dadurch, dass zwei Abbiegestellen 34, 35 jeden Kopf halten, ist insgesamt die Zweistiftlampe gegen ein Verschieben oder Verbiegen in der Endstellung im Fassungsgehäuse gehaltert.

Nachzutragen bleibt noch, dass der Führungskanal 28 für die Stifte aus Fig. 4 deutlich zu erkennen ist. Bei der Einfuhrbewegung bzw. Drehbewegung der Lampenstifte wird der Kontakt gegen die Kraft der Feder 36 zurückbewegt. Der Kontakt mit den Seitenabbiegungen 34 und der Kopfabbiegung 35 bleibt jedoch erhalten.

In Fig. 7 ist die Hülse 14 mit ihrem oberen Rand 15 perspektivisch dargestellt. Wie am Umfang zu erkennen ist, sind Einbuchtungen 16 im oberen Bereich der Hülse vorgesehen. Diese beginnen jedoch nicht unmittelbar am oberen Rand der Hülse, sondern hinter einer Aussparung 17. An der Fußseite der Hülse sind zwei Befestigungszungen 41 vorgesehen. Diese Befestigungszungen durchgreifen Öffnungen in dem Fassungsgehäuse und werden zur Befestigung bei 40 abgewinkelt, wobei für die Abwinklung zwei Einkerbungen 42 gewählt werden. Durch diese Abkerbungen ist es leichter, die Abbiegung zur Herstellung der Abwinklungen an der Rückseite vorzunehmen.

In Fig. 7 ist weiter noch zu erkennen, dass die Hülse aus einem Band hergestellt wird. Die beiden Enden 44 des Bandes werden durch eine Verkettung 43 miteinander befestigt. Diese Maßnahme ist besonders wichtig, um die Hülse selber kostengünstig herzustellen.

Die Verkettung besteht an dem einen Bandende 44 aus Dreiviertel-Kreisen des Bandmaterials, die von Armen auf dem anderen Ende 44 des Bandes umgriffen werden, so dass eine reißverschlussartige Verbindung entsteht.

Wie bereits erwähnt, ist die dargestellte Ausführungsform nur eine beispielsweise Verwirklichung der Erfindung. Diese ist nicht darauf beschränkt. Vielmehr sind noch mancherlei Abänderungen möglich. Die Einbuchtungen könnten auch noch tiefer an der Hülse entlang gezogen sein. Ebenso könnten die Lampenstifte mit dem Kopf anders ausgebildet werden. Wichtig ist, dass die Lampenstifte bei einer Drehbewegung der Lampe, die in das Fassungsgehäuse eingesetzt ist, im Endbereich der Drehbewegung federnd zurückgezogen werden, so dass der Lampenflansch mit seinem Rand fest auf dem Rand der Hülse liegt und die Zweistiftlampe genau ausgerichtet zum Fassungsgehäuse liegt. Zum Abschluss sei noch vorgetragen, dass die Rückseite des Fassungsgehäuses bzw. die Kontakte durch eine Glimmerplatte abgedeckt sein könnten.

### Bezugszeichenliste:

- 10: Lampenfassung
- 11: Fassungsgehäuse
- 12: Anschlussleitungen
- 13: Führungskanal
- 14: Hülse
- 15: oberer Rand von 14
- 16: Einbuchtungen in 14
- 17: Aussparungen
- 18: Zweistiftlampe
- 19: Lampensockel
- 20: Flansch von 19
- 21: äußerer Rand von 20
- 22: Glaskörper von 18
- 23: Lampenstifte von 18
- 24: Kopf von 23
- 25: Befestigungsöffnungen von 11
- 26: Einführungsöffnungen von 11
- 27: Drehbereich der Stifte 23
- 28: Ende von 27
- 29: Verlängerungsvorsprung von 11
- 30: Verlängerungsrippe von 29
- 31: Einsetzmarkierung
- 32: Arbeitstellung der Lampe
- 33: Kontakte für 23
- 34: Seitenabbiegung von 33
- 35: Kopfabbiegung von 33
- 36: Druckfeder für 33
- 37: Kammer für 33
- 38: Anschläge für 33
- 39: Kontaktenden von 33
- 40: Abwinklung von 41
- 41: Befestigungszunge
- 42: Einkerbungen in 41
- 43: Verkettung von 44
- 44: Bandenden von 14

## Patentansprüche

1. Fassung (10) für Zweistiftlampen (18), insbesondere Halogenlampen, mit einem Fassungsgehäuse (11), das in seinem Inneren durch eine Feder (36) belastete Kontakte (33) aufweist, mit an der Oberseite des Fassungsgehäuses (11) vorgesehenen Einführungsöffnungen (26) für Stifte (23) der Zweistiftlampe (18), mit einer an der Oberseite des Fassungsgehäuses (11) befestigten Hülse (14), zum Aufnehmen eines Lampensockels (19) mit einem Flansch (20), der sich, wenn aufgenommen, auf dem freien Rand (15) der Hülse (14) abstützt, hierbei berühren nach einer Drehbewegung der Zweistiftlampe (18) die mit Köpfen (24) versehenen Stifte (23) federnd die Kontakte (33) zur Stromübertragung, wobei bei der Drehbewegung der Lampenflansch (20) gegen den Rand (15) der Hülse (14) gezogen wird,
**dadurch gekennzeichnet,**
**dass** die Hülse (14) nach dem Hülseninneren gerichtete Einbuchtungen (16) trägt, die den Lampensockel (19) bei seiner Drehbewegung vorpositionieren, hierbei ist zwischen dem Lampensockel (19) und der Innenwandung der Hülse (14) ein Freiraum geschaffen.

2. Fassung (10) nach Anspruch 1, **dadurch gekennzeichnet, dass** die Einbuchtung (16) wenigstens auf einem Drittel an der Hülse (14) in deren Längsrichtung sich erstreckt.

3. Fassung (10) nach Anspruch 1 oder 2, **dadurch gekennzeichnet, dass** die in Längsrichtung der Hülse (14) verlaufenden Einbuchtungen (16) eine Größe von 01, mm - 0,3 mm aufweisen, wodurch sich der freie Innendurchmesser der Hülse um 0,2 mm - 0,6 mm verkleinert.

4. Fassung (10) nach einem der Ansprüche 1 bis 3, **dadurch gekennzeichnet, dass** die Hülse (14) im Bereich der Einbuchtungen (16) an ihrem oberen Rand (15) Aussparungen (17) aufweist, hierbei liegen die Einbuchtungen (16) unterhalb der Aussparungen (17).

5. Fassung (10) nach einem der Ansprüche 1 bis 4, **dadurch gekennzeichnet, dass** der äußere Rand (21) des Flansches (20) auf den Hülsenrand (15) aufliegt.

6. Fassung (10) nach einem der Ansprüche 1 bis 5, **dadurch gekennzeichnet, dass** die Hülse (14) wenigstens drei an der Innenwandung gleichmäßig verteilt liegende Einbuchtungen (16) trägt.

7. Fassung (10) nach einem der Ansprüche 1 bis 6, **dadurch gekennzeichnet, dass** die Kontakte (33) zur Stromkontaktierung der Köpfe (24) der Lampenstifte (23) zwei winkelförmige Abbiegungen (34, 35) tragen, die zwei im Abstand vorgesehene Bereiche der Köpfe (24) der Lampenstifte (23) hintergreifen.

8. Fassung (10) nach einem der Ansprüche 1 bis 7, **dadurch gekennzeichnet, dass** die Hülse (14) aus einem Bandabschnitt herstellbar ist, der bereits mit Einbuchtungen (16) versehen ist.

9. Fassung (10) nach Anspruch 8, **dadurch gekennzeichnet, dass** die Bandenden (44) durch eine Verkettung (43) aneinander befestigt sind.

10. Fassung (10) nach einem der Ansprüche 1 bis 9, **dadurch gekennzeichnet, dass** die Hülse (14) an diametral gegenüberliegenden Seiten Verlängerungszungen (41) trägt, die das Fassungsgehäuse (11) durchgreifen und auf der Rückseite bei (40) abgewinkelt sind.

11. Fassung (10) nach einem der Ansprüche 1 bis 10, **dadurch gekennzeichnet, dass** die mit der gleichen Krümmung wie die Hülse (14) versehenen Zungen (41) im Bereich der Abwinklungen (40) am Rand Einkerbungen (42) tragen.

12. Fassung (10) nach einem der Ansprüche 1 bis 11, **dadurch gekennzeichnet, dass** das Fassungsgehäuse (11) an seiner Oberseite einen die Stifteinführungsöffnungen (26) aufweisenden zylindrischen Vorsprung (29) trägt, dessen Außendurchmesser gleich dem Innendurchmesser der Hülse (14) ist.

13. Fassung (10) nach einem der Ansprüche 1 bis 12, **dadurch gekennzeichnet, dass** der zylindrische Vorsprung als Verlängerung einen rippenartigen Ansatz (30) trägt, der als Halbkreis den Vorsprung (29) verlängert.

14. Fassung (10) nach einem der Ansprüche 1 bis 13, **dadurch gekennzeichnet, dass** auf der Unterseite des Fassungsgehäuses (11) ein von den Kontakten (33) zu der Außenseite des Gehäuses (11) sich erstreckender Führungskanal (13) vorgesehen ist.

## Claims

1. Socket (10) for two-pin lamps (18), especially halogen lamps with a socket housing (11) that has spring (36) loaded contacts (33) within it, with insertion openings (26) for pins (23) of the two-pin lamp (18) being provided on the top of the socket housing (11) with the sleeve (14), which attached to the socket housing (11), being provided to accommodate a lamp base (19) with a flange (20), which when accommodated is supported on the free edge (15) of the sleeve (14), with in this connection, after a rotary movement of the two-pin lamp (18), the pins (23), provided with heads (24), coming into spring contact with the contacts (33) for power transmission, with the lamp flange (20) being pulled against the edge (15) of the sleeve (14) during the rotary movement,
**characterized in that**
the sleeve (14) carries recesses (16) directed towards the inside of the sleeve, which pre-position the lamp base (19) during its rotary movement, thus creating a space between the lamp base (19) and the inner wall of the sleeve (14).

2. Socket (10) according to Claim 1, **characterized in that** the recess (16) extends over at least a third of the sleeve (14) in its longitudinal direction.

3. Socket (10) according to Claim 1 or 2 **characterized in that** the recesses (16) extending in the longitudinal direction of the sleeve (14) have a size of 0.1 mm-0.3 mm, which reduces the clear internal diameter of the sleeve by 0.2 mm - 0.6 mm.

4. Socket (10) according to one of Claims 1 to 3, **characterized in that** the sleeve (14) has cutouts (17) in its top edge (15) in the area of the recesses (16), with the recesses (16) lying underneath the cutouts (17).

5. Socket (10) according to one of Claims 1 to 4, **characterized in that** the outer edge (21) of the flange (20) lies against the edge (15) of the sleeve.

6. Socket (10) according to one of Claims 1 to 5, **characterized in that** the sleeve (14) has at least three recesses (16) distributed uniformly on the inner wall.

7. Socket (10) according to one of Claims 1 to 6, **characterized in that** the contacts (33) has two angled bent sections (34, 35) for providing current contact with the heads (24) of the lamp pins (23), which engage behind the two areas of the heads (24) of the lamp pins (23) provided in the space.

8. Socket (10) according to one of Claims 1 to 7, **characterized in that** the sleeve (14) can be manufactured from a strip section which has already been provided with recesses (16).

9. Socket (10) according to Claim 8, **characterized in that** the ends (44) of the strip are secured to each other by interlocking (43).

10. Socket (10) according to one of Claims 1 to 9, **characterized in that** the sleeve (14) has extension tabs (41) on diametrically opposite sides, which engage in the socket housing (11) and are bent on the back at (40).

11. Socket (10) according to one of Claims 1 to 10, **characterized in that** the tabs (41), which are provided with the same curvature as the sleeve (14) have notches (42) on the edge in the area of the bends (40).

12. Socket (10) according to one of Claims 1 to 11, **characterized in that** the socket housing (11) has, on its top, a cylindrical projection (29) with the pin insertion opening (26), with the projection (29) having an external diameter equal to the internal diameter of the sleeve (14).

13. Socket (10) according to one of Claims 1 to 12, **characterized in that** the cylindrical projection carries a rib-type shoulder (30) as an extension, which as a semi-circle extends the projection (29).

14. Socket (10) according to one of Claims 1 to 13, **characterized in that** a guide channel (13) extending from the contacts (33) to the outside of the housing (11) is provided on the underside of the socket housing (11).

## Revendications

1. Douille (10) pour ampoules (18) à baïonnette, en particulier pour ampoules halogène, avec un socle (11) qui en son intérieur présente des contacts (33) sous contrainte d'un ressort (36), avec des orifices d'introduction (26) prévus sur la partie supérieure du socle (11) pour recevoir les tiges (23) de l'ampoule (18) à baïonnette, avec une douille (14) fixée contre la partie supérieure du socle (11) pour recevoir un culot (19) d'ampoule comportant lui-même un flasque (20) lequel, lorsque reçu, s'appuie sur le bord libre (15) de la douille (14), sachant qu'après avoir imprimé un mouvement tournant à l'ampoule (18) à baïonnette, les tiges (23) terminées par des têtes (24) touchent élastiquement les contacts (33) servant à transmettre le courant, le mouvement tournant imprimé ayant pour effet de tirer le flasque (20) d'ampoule contre le bord (15) de la douille (14),
**caractérisée en ce que**
la douille (14) comporte des creux (16) orientés vers l'intérieur de la douille et ayant pour effet de pré-positionner le culot (19) de l'ampoule pendant son mouvement tournant, ceci créant un espace libre entre le culot (19) de l'ampoule et la paroi intérieure de la douille (14).

2. Douille (10) selon la revendication 1, **caractérisée en ce que** le creux (16) s'étend sur au moins un tiers de la douille (14) dans le sens longitudinal de cette dernière.

3. Douille (10) selon la revendication 1 ou 2, **caractérisée en ce que** les creux (16) s'étendant dans le sens longitudinal de la douille (14) présentent une taille comprise entre 0,1 mm et 0,3 mm, ce qui a pour effet de réduire le diamètre intérieur libre de la douille d'un quantum compris entre 0,2 et 0,6 mm.

4. Douille (10) selon l'une des revendications 1 à 3, **caractérisée en ce que** la douille (14) présente des évidements (17) sur son bord (15) supérieur, dans la zone des creux (16), les creux (16) se trouvant en dessous des évidements (17).

5. Douille (10) selon l'une des revendications 1 à 4, **caractérisée en ce que** le bord extérieur (21) du flasque (20) appuie sur le bord (15) de la douille.

6. Douille (10) selon l'une revendications 1 à 5, **caractérisée en ce que** la douille (14) comporte au moins trois creux (16) uniformément répartis contre la paroi intérieure.

7. Douille (10) selon l'une des revendications 1 à 6, **caractérisée en ce que** les contacts (33) servant à communiquer le courant aux têtes (24) des tiges (23) de l'ampoule présentent deux incurvations (34, 35) angulaires qui pénètrent derrière deux zones, prévues distantes, des têtes (24) équipant les tiges (23) de l'ampoule.

8. Douille (10) selon l'une des revendications 1 à 7, **caractérisée en ce que** la douille (14) est réalisable à partir d'un segment en forme de ruban qui a déjà été doté de creux (16).

9. Douille (10) selon la revendication 8, **caractérisée en ce que** les extrémités (44) de ruban sont fixées les unes contre les autres par un enchaînement (43).

10. Douille (10) selon l'une des revendications 1 à 9, **caractérisée en ce que** la douille (14) comporte des languettes prolongatrices (41) sur des côtés diamétralement opposés, languettes qui traversent le socle (11) et sont recourbées au dos à l'endroit (40).

11. Douille (10) selon l'une des revendications 1 à 10, **caractérisée en ce que** les languettes (41) présentant la même courbure que la douille (14) comportent des entailles (42) sur le bord dans la zone des coudes (40).

12. Douille (10) selon l'une des revendications 1 à 11, **caractérisée en ce que** le socle (11) présente sur son côté supérieur une saillie (29) cylindrique comportant les orifices (26) d'introduction des tiges, saillie dont le diamètre extérieur est égal au diamètre intérieur de la douille (14).

13. Douille (10) selon l'une des revendications 1 à 12, **caractérisée en ce que** la saillie cylindrique présente en prolongement un arc rapporté (30) en forme de nervure et qui prolonge en demi-cercle la saillie (29).

14. Douille (10) selon l'une des revendications 1 à 13, **caractérisée en ce que** sur la face inférieure du socle (11) a été prévu un canal de guidage (13) s'étendant des contacts (33) vers le côté extérieur du socle (11).
